# FASCICULE DE BREVET EUROPEEN

(11) **EP 4 180 731 B1**
(45) Date de publication et mention de la délivrance du brevet: **11.06.2025**
(21) Numéro de dépôt: 22206796.9
(22) Date de dépôt: 10.11.2022
(51) Int. Cl.: F24F 7/02

(54) **DISPOSITIF D'ÉTANCHÉITÉ APTE À ÊTRE DISPOSÉ SOUS UNE COUCHE DE TUILES D'UNE TOITURE**
DICHTUNGSVORRICHTUNG, DIE UNTER EINER DACHPFANNENSCHICHT AUFGEBRACHT WERDEN KANN
SEALING DEVICE ADAPTED TO BE ARRANGED UNDER A LAYER OF ROOF TILES

(30) Priorité: 15.11.2021 FR 2112070
(43) Date de publication de la demande: 17.05.2023
(73) Titulaire: Edilians, 69570 Dardilly (FR)
(72) Inventeur: MARTINAT, Eric, 01600 Trévoux (FR); POUILLOT, Laurent, 41600 Lamotte Beuvron (FR)
(74) Mandataire: Germain Maureau

(56) Documents cités:
- EP-A1- 0 374 972
- DE-A1- 19 518 746
- DE-U1- 29 808 086

## Description

### Domaine technique

La présente invention concerne un dispositif d'étanchéité apte à être disposé sous une couche de tuiles, ou de tout autre élément de couverture, d'une toiture afin d'assurer l'étanchéité au niveau d'une sortie d'air d'une ventilation du type VMC ou similaire, ledit dispositif d'étanchéité venant avantageusement se substituer à une tuile à douille.

### Etat de la technique

Dans le domaine des bâtiments à usage d'habitation, ou à usage professionnel, notamment pour des activités tertiaires, il est bien connu que lesdits bâtiments peuvent comporter une couverture en tuiles reposant sur une charpente. Les tuiles sont souvent réalisées en terre cuite, mais également en béton, ou en matériau synthétique comme une résine. On installe des liteaux fixés sur la charpente transversalement par rapport à la pente du toit, écartés de manière régulière, recevant sur chacun un rang de tuiles. Les tuiles répondent à différents critères esthétiques suivant les régions. Par leurs formes, leurs couleurs et leurs tailles, les tuiles contribuent à former un style et une identité pour les habitations d'une région.

Entre autres, on trouve, par exemple dans le Sud, des tuiles à emboitement dites fortement galbées, telles que les tuiles romanes qui ressemblent, une fois posées, à des tuiles canal. On trouve également, plutôt dans le Nord et le Centre, des modèles à emboitement dites faiblement galbées, communément appelées tuiles mécaniques. Enfin, on trouve des tuiles dénuées de tout emboitement, dites tuiles plates, et dont l'étanchéité s'obtient par un fort recouvrement mutuel.

Par ailleurs, compte-tenu du niveau d'isolation thermique élevé nécessaire pour le chauffage des bâtiments, et de l'étanchéité à l'air de l'ensemble du bâtiment qui en résulte, il est courant d'utiliser des moyens de ventilation tels qu'une ventilation mécanique contrôlée dite « VMC ». L'air est admis en différents points du bâtiment, il est ensuite extrait de manière contrôlée par une turbine motorisée, et expulsé généralement par des sorties d'air dans la toiture. Pour les sorties d'air dans la toiture, il est usuel d'utiliser une tuile spécifique, appelée tuile à douille, présentant une forme générale et des dimensions identiques aux autres tuiles de la toiture pour s'insérer comme les autres tuiles standard dans un pan de la toiture.

Une telle tuile à douille comporte en son centre un contour circulaire sensiblement vertical, réalisé par une déformation de la surface vers le haut, qui se termine par une couronne horizontale comportant au centre un passage circulaire.

La couronne horizontale reçoit un chapeau appelé lanterne, comportant une forme globalement cylindrique disposée verticalement, comprenant un dessus fermé pour éviter des entrées d'eau, et un contour vertical présentant une série d'ouvertures permettant la sortie de l'air extrait.

On comprend bien qu'il est ainsi nécessaire d'avoir un modèle de tuiles à douille spécifique à chaque modèle de tuile de sorte que le coût de fabrication de ces tuiles à douille est particulièrement élevé.

De plus, les besoins évoluent et conduisent à une demande de diminution des pertes de charge aérauliques du circuit VMC d'extraction d'air vicié.

Une solution pour diminuer les pertes de charges aérauliques du circuit consiste à augmenter le diamètre de sortie en toiture, donc en aval du groupe de ventilation. A cet égard, la réglementation a évolué en ce sens, en prohibant tout sortie de diamètre inférieur à 125 et 160 mm, suivant les cas, ou tout du moins en limitant la perte de charge de cette sortie (sortie + lanterne) à 25 Pa.

Pour autoriser un diamètre passant plus important, l'une des solutions possibles est de remplacer l'excroissance en terre cuite portant la lanterne par une excroissance en matière plastique collée de manière étanche à la surface d'une tuile préalablement percée au bon diamètre.

C'est le cas de la demande de brevet français FR3062663, déposée par la demanderesse, qui décrit une tuile à douille pour une couverture de bâtiment, prévue pour être disposée au milieu de tuiles standard. Ladite tuile à douille comporte une tuile percée et un bulbe en plastique prolongeant le perçage de cette tuile, la base du bulbe comportant un contour s'ajustant dans le perçage de la tuile percée et comportant, autour du contour, un rebord périphérique continu qui présente une extrémité inférieure qui s'approche de la surface supérieure de cette tuile percée, en formant en dessous un canal recevant un cordon de colle.

La faible épaisseur du plastique, de l'ordre de 2 mm au lieu de 10-13 mm pour la terre cuite, et la moindre dépouille nécessaire au démoulage conduisent à obtenir un diamètre utile plus important. Cela peut permettre de trouver une solution pour les tuiles de grand format, donc de grande longueur utile et grande largeur utile. Pour ces grandes tuiles, les dimensions disponibles hors recouvrement mutuel avec les tuiles tout autour permettent le passage d'un conduit de ventilation isolé de 160 mm + isolant sans interférer avec les zones de recouvrement mutuel des tuiles, haute, basse et latérales. Interférer avec ces zones signifie de devoir les découper localement, ce qui a une conséquence en perte d'étanchéité de la toiture, conduisant à des infiltrations d'eau.

Toutefois, il n'est pas toujours possible de prévoir sur une tuile un perçage ayant un diamètre de 160 mm, voire plus si présence d'un isolant autour du conduit de ventilation, en fonction du format des tuiles, de la forme des tuiles ou de l'espacement des liteaux portant les tuiles. Les petits et moyens formats posent des difficultés, pour y loger un perçage de diamètre 160 mm et interdisent d'aller au-delà.

Le document DE19518746 divulgue un dispositif d'étanchéité selon le préambule de la revendication 1.

### Divulgation de l'invention

L'un des buts de l'invention est donc de remédier à ces inconvénients en proposant un dispositif d'étanchéité apte à être disposé sous une couche de petits éléments de couverture formant une toiture, de conception simple et peu onéreuse, procurant une étanchéité accrue à l'écoulement d'eau, destiné à laisser passer un conduit de ventilation et apte à recevoir une lanterne d'aération, se substituant ainsi à une tuile à douille.

A cet effet, et conformément à l'invention, il est proposé un dispositif d'étanchéité selon la revendication 1. Le dispositif d'étanchéité est apte à être disposé sous une couche de petits éléments de couverture, tels que des tuiles, formant une toiture comportant une pluralité de rangs (n, n+1, etc. du bas vers le haut de la toiture), lesdits éléments de couverture comportant chacun une face externe orientée vers le ciel et une face interne orientée vers une charpente et étant posés sur des rangées de liteaux de la charpente, le dispositif d'étanchéité comportant au moins :
- une portion centrale qui est sensiblement plane,
- deux cloisons longitudinales situées de part et d'autre de la portion centrale, les deux cloisons longitudinales s'étendant depuis la face externe de la portion centrale et délimitant latéralement la portion centrale,
- une portion de pied apte à coopérer avec une portion de tête d'au moins un élément de couverture de rang n-1 de la toiture en prenant appui sur ce dernier,
- deux portions latérales disposées de part et d'autre de la portion centrale, chacune des portions latérales étant séparée de la portion centrale par l'une des cloisons longitudinales, chacune des portions latérales comportant un rebord latéral qui est orienté vers le haut et qui s'étend au moins en partie le long d'un bord latéral de la portion latérale respective, et
- une portion d'aération qui est tubulaire et qui fait saillie de la face externe de ladite portion centrale, la portion d'aération étant configurée pour loger au moins en partie un conduit de ventilation, la portion d'aération comprenant une ouverture d'extrémité inférieure qui débouche dans la face interne de ladite portion centrale et qui est destinée à laisser passer le conduit de ventilation, et une ouverture d'extrémité supérieure, la portion d'aération étant apte à recevoir une lanterne d'aération,
chacune des cloisons longitudinales étant munie de portions sécables qui sont prédécoupées verticalement, de manière à pouvoir adapter la longueur de chacune des cloisons longitudinales.

En cas de pluie, la majeure partie de l'eau de pluie, qui s'écoule depuis les éléments de couverture de rang n+1 situés en amont du dispositif d'étanchéité, tombe par gravité sur la portion centrale du dispositif d'étanchéité, et est canalisée et guidée vers la portion de pied du dispositif d'étanchéité par les deux cloisons longitudinales situées de part et d'autre de la portion centrale. L'eau de pluie, canalisée et guidée par les deux cloisons longitudinales, est évacuée sur la partie de tête des éléments de couverture de rang n-1 situés en aval du dispositif d'étanchéité, sous la surface des deux éléments de couverture de rang n situés de part et d'autre du dispositif d'étanchéité.

Une faible partie de l'eau de pluie, qui s'écoule depuis les éléments de couverture de rang n+1 situés en amont du dispositif d'étanchéité, peut pénétrer le long des faces extérieures des cloisons longitudinales, entre ces cloisons longitudinales et les deux éléments de couverture de rang n situés de part et d'autre du dispositif d'étanchéité. Cet écoulement est alors canalisé et guidé vers le bord de pied des deux portions latérales par les deux rebords latéraux et les deux cloisons longitudinales, et est évacué sur les éléments de couverture de rang n-1 situés en aval du dispositif d'étanchéité.

Ainsi, le dispositif d'étanchéité selon la présente invention évite tout risque d'infiltration d'eau au niveau des jonctions du dispositif d'étanchéité et des éléments de couverture situés à proximité de ce dernier, et procure donc une parfaite étanchéité à l'écoulement d'eau.

Le dispositif d'étanchéité peut en outre présenter une ou plusieurs des caractéristiques suivantes, prises seules ou en combinaison.

Selon un mode de réalisation de l'invention, la portion centrale est configurée pour être centrée sur la jonction latérale entre deux éléments de couverture de rang n-1, lorsque les éléments de couverture sont posés suivant une pose à joints croisés.

Selon un mode de réalisation de l'invention, chacune des portions latérales comporte une paroi de fond qui est sensiblement plane et qui est sensiblement parallèle à la portion centrale, chaque paroi de fond étant délimitée latéralement par le rebord latéral respectif et par la cloison longitudinale respective.

Selon un mode de réalisation de l'invention, chacun des rebords latéraux s'étend sensiblement verticalement.

Selon un mode de réalisation de l'invention, chacun des cloisons longitudinales s'étend sensiblement verticalement depuis la face externe de la portion centrale.

Selon un mode de réalisation de l'invention, les cloisons longitudinales s'étendent de part et d'autre de la portion d'aération.

Selon un mode de réalisation de l'invention, chacune des cloisons longitudinales s'étend sur toute ou partie de la longueur de la portion centrale.

Selon un mode de réalisation de l'invention, les cloisons longitudinales et les rebords latéraux délimitent deux canaux d'écoulement d'eau latéraux. Ces dispositions améliorent encore l'étanchéité procurée par le dispositif d'étanchéité selon la présente invention.

Selon un mode de réalisation de l'invention, la portion centrale est surélevée par rapport au fond de chacun des canaux d'écoulement d'eau latéraux.

Selon un mode de réalisation de l'invention, l'extrémité aval de chaque canal d'écoulement d'eau latéral comporte une rampe d'évacuation d'eau qui est inclinée vers le haut. Ces dispositions favorisent l'évacuation d'eau en dehors des canaux d'écoulement d'eau, et améliorent encore l'étanchéité procurée par le dispositif d'étanchéité selon la présente invention.

Selon un mode de réalisation de l'invention, chaque portion latérale comporte une partie d'appui latérale configurée pour prendre appui sur un liteau de rang n. Ces dispositions favorisent la stabilité du dispositif d'étanchéité selon la présente invention lorsqu'il est positionné sur une charpente.

Selon un mode de réalisation de l'invention, chaque partie d'appui latérale s'étend sur tout ou partie de la longueur de la portion latérale respective.

Selon un mode de réalisation de l'invention, chaque partie d'appui latérale est sensiblement plane et horizontale. De façon avantageuse, les parties d'appui latérales et la portion centrale sont sensiblement parallèles, et par exemple coplanaires.

Selon un mode de réalisation de l'invention, chaque portion latérale comprend une extension horizontale qui s'étend depuis le rebord latéral respectif, chaque extension horizontale formant la partie d'appui latérale de la portion latérale respective.

Selon un mode de réalisation de l'invention, chaque portion latérale est configurée pour être au moins partiellement recouverte par un élément de couverture de rang n.

Selon un autre mode de réalisation de l'invention, le dispositif d'étanchéité comporte une extension de tête configurée pour prendre appui sur une rangée de liteaux de rang n. L'extension de tête peut par exemple être sensiblement plane et horizontale.

Selon un mode de réalisation de l'invention, l'extension de tête s'étend le long de tout ou partie du bord de tête de la portion centrale.

Selon un mode de réalisation de l'invention, la portion d'aération présente une section transversale qui est circulaire, ovale ou encore polygonale, telle que carrée ou rectangulaire.

Selon un mode de réalisation de l'invention, la portion d'aération consiste en un bulbe se présentant sous la forme d'un tube tronconique.

Selon un autre mode de réalisation de l'invention, la portion d'aération présente une forme globalement pyramidale.

Selon un mode de réalisation de l'invention, chacune des deux cloisons longitudinales présente une hauteur sensiblement égale à l'épaisseur des éléments de couverture.

Selon un mode de réalisation de l'invention, le dispositif d'étanchéité comporte une cloison transversale s'étendant sensiblement verticalement le long des bords de tête de la portion centrale et des deux portions latérales et depuis les faces externes de la portion centrale et des deux portions latérales, ladite cloison transversale fermant la portion centrale et les portions latérales à proximité des bords de tête de la portion centrale et des deux portions latérales. Ces dispositions évitent un écoulement d'eau depuis les bords de tête de la portion centrale et des deux portions latérales, par exemple en cas de fortes rafales de vent.

Selon un mode de réalisation de l'invention, le dispositif d'étanchéité comporte une extension de pied souple prolongeant la portion de pied, l'extension de pied souple étant solidaire d'un bord de pied de la portion de pied et étant destinée à être marouflée sur le bord de tête d'au moins un élément de couverture du rang n-1.

Selon un mode de réalisation de l'invention, ladite extension de pied souple comprend sur sa face interne une couche adhésive, par exemple réalisée en butyle, afin de permettre le collage de l'extension de pied souple sur la face externe du bord de tête de l'élément de couverture du rang n-1 et d'assurer une liaison étanche entre le dispositif d'étanchéité et ledit élément de couverture.

Selon un mode de réalisation de l'invention, l'extension de pied souple consiste en une bande de plomb ou une bande d'aluminium gaufré.

Selon un mode de réalisation de l'invention, l'extension de pied souple s'étend, par exemple de manière continue ou discontinue, sur tout ou partie du bord de pied de la portion de pied.

Selon un mode de réalisation de l'invention, l'extension de pied souple présente une largeur comprise entre 30 et 120 mm.

Selon un mode de réalisation de l'invention, chacune des cloisons longitudinales s'étend depuis le bord de tête de la portion centrale et en direction du bord de pied de la portion centrale.

Selon un mode de réalisation de l'invention, chaque canal d'écoulement d'eau latéral présente une largeur qui est réduite dans la partie amont dudit canal d'écoulement d'eau latéral.

La présente invention concerne en outre un système d'étanchéité comprenant un dispositif d'étanchéité selon la présente invention, et une partie de recouvrement distincte du dispositif d'étanchéité et configurée pour recouvrir au moins partiellement la portion centrale et les cloisons longitudinales du dispositif d'étanchéité, la partie de recouvrement comprenant une ouverture centrale destinée au passage de la portion d'aération.

Selon un mode de réalisation de l'invention, la partie de recouvrement comporte deux rebords latéraux orientés vers le bas, chaque rebord latéral étant configuré pour s'étendre entre une cloison longitudinale du dispositif d'étanchéité et un élément de couverture de rang n.

### Brève description des dessins

D'autres avantages et caractéristiques ressortiront mieux de la description qui va suivre de plusieurs variantes d'exécution, données à titre d'exemples non limitatifs, du dispositif d'étanchéité conforme à l'invention, en référence aux dessins annexés sur lesquels :
La figure 1 est une vue en perspective de dessus d'un dispositif d'étanchéité selon un premier mode de réalisation de l'invention ;
La figure 2 est une vue en perspective de dessous du dispositif d'étanchéité de la figure 1 ;
La figure 3 est une vue partielle en perspective de dessus d'une toiture en cours de réalisation et équipée d'une pluralité d'éléments de couverture standard et du dispositif d'étanchéité de la figure 1 ;
La figure 4 est une vue partielle en perspective de dessous de la toiture de la figure 3 en cours de réalisation ;
La figure 5 est une vue partielle en perspective de dessus de la toiture de la figure 3 en cours de réalisation ;
La figure 6 est une vue en coupe longitudinale de la toiture de la figure 5 ;
La figure 7 est une vue partielle en perspective de dessus de la toiture de la figure 3 presque finalisée ;
La figure 8 est une vue partielle en perspective de dessus de la toiture de la figure 3 finalisée ;
La figure 9 est une vue en perspective de dessus d'un dispositif d'étanchéité selon un deuxième mode de réalisation de l'invention.

### Mode de réalisation de l'invention

Dans la suite de la description du dispositif d'étanchéité suivant l'invention, les mêmes références numériques désignent les mêmes éléments. Les différentes vues ne sont pas nécessairement tracées à l'échelle.

Les figures 1 à 8 représentent un dispositif d'étanchéité 1 selon un premier mode de réalisation de l'invention, qui est apte à être disposé sous une couche de petits éléments de couverture 2, tels que des tuiles standard, formant une toiture comportant une pluralité de rangs (n, n+1, etc. du bas vers le haut de la toiture). Les éléments de couverture 2 comportent chacun une face externe orientée vers le ciel et une face interne orientée vers une charpente, et sont posés sur des rangées de liteaux 3 de la charpente.

Le dispositif d'étanchéité 1 comporte un corps principal 5 présentant une forme globalement rectangulaire. Le corps principal 5 peut par exemple être réalisé en matériau synthétique, et par exemple en matière plastique injecté. Cependant, le corps principal 5 pourrait également être réalisé en matériau métallique.

Le corps principal 5 comporte une portion centrale 6 qui est sensiblement plane et qui est configurée pour être centrée sur la jonction latérale entre deux éléments de couverture 2 de rang n-1, lorsque les éléments de couverture 2 sont posés suivant une pose à joints croisés.

Le corps principal 5 comporte également deux cloisons longitudinales 7 situées de part et d'autre de la portion centrale 6. Les deux cloisons longitudinales 7 s'étendent sensiblement verticalement depuis la face externe de la portion centrale 6 et délimitent latéralement la portion centrale 6. Chacune des cloisons longitudinales 7 s'étend sur toute ou partie de la longueur de la portion centrale 6. De façon avantageuse, chacune des cloisons longitudinales 7 s'étend depuis le bord de tête de la portion centrale 6 et en direction du bord de pied de la portion centrale 6.

Selon le premier mode de réalisation de l'invention, chacune des deux cloisons longitudinales 7 présente une hauteur sensiblement égale à l'épaisseur des éléments de couverture 2, et par exemple d'environ 25 mm. Selon l'invention, chacune des deux cloisons longitudinales 7 est munie de portions sécables 8 qui sont prédécoupées verticalement, de manière à pouvoir adapter la longueur de chacune des cloisons longitudinales 7.

Le corps principal 5 comporte également deux portions latérales 9 disposées de part et d'autre de la portion centrale 6. Chacune des portions latérales 9 est séparée de la portion centrale 6 par l'une des cloisons longitudinales 7, et est configurée pour être au moins partiellement recouverte par un élément de couverture 2 de rang n.

Chacune des portions latérales 9 comporte une paroi de fond 11 qui est sensiblement plane et qui est sensiblement parallèle à la portion centrale 6, et un rebord latéral 12 qui est orienté vers le haut et qui s'étend au moins en partie le long d'un bord latéral de la portion latérale 9 respective. De façon avantageuse, chacun des rebords latéraux 12 s'étend sensiblement verticalement, et chaque paroi de fond 11 est délimitée latéralement par le rebord latéral 12 respectif et par la cloison longitudinale 7 respective.

Selon le premier mode de réalisation de l'invention, chaque portion latérale 9 comporte en outre une partie d'appui latérale 13 qui est configurée pour prendre appui sur un liteau 3 de rang n, et qui s'étend sur tout ou partie de la longueur de la portion latérale 9 respective. Afin de permettre la pose des parties d'appui latérales 13 sur la rangée de liteaux 3 de rang n, ladite rangée de liteaux est interrompue.

De façon avantageuse, chaque partie d'appui latérale 13 est plane et horizontale. Selon le premier mode de réalisation de l'invention, les parties d'appui latérales 13 et la portion centrale 6 sont parallèles, et par exemple coplanaires, et chaque portion latérale 9 comprend une extension horizontale qui s'étend depuis le rebord latéral 12 respectif et qui forme la partie d'appui latérale 13 de la portion latérale 9 respective.

Comme montré sur la figure 1, les cloisons longitudinales 7, les parois de fond 11 des portions latérales 9 et les rebords latéraux 12 délimitent deux canaux d'écoulement d'eau latéraux 14. De façon avantageuse, la portion centrale 6 est surélevée par rapport au fond de chacun des canaux d'écoulement d'eau latéraux 14, et l'extrémité aval de chaque canal d'écoulement d'eau latéral 14 comporte une rampe d'évacuation d'eau 15 qui est inclinée vers le haut.

Selon le mode de réalisation représenté sur les figures 1 à 8, chaque canal d'écoulement d'eau latéral 14 présente une largeur qui est réduite dans la partie amont dudit canal d'écoulement d'eau latéral 14, pour laisser la place à la partie d'appui latérale 13 respective. Ces dispositions permettent d'obtenir un corps principal 5 ayant une forme globalement rectangulaire. Cependant, selon une variante de réalisation de l'invention, chaque canal d'écoulement d'eau latéral 14 pourrait présenter une largeur constante sur toute sa longueur.

Le corps principal 5 comporte également une cloison transversale 16 s'étendant sensiblement verticalement le long des bords de tête de la portion centrale 6 et des deux portions latérales 9 et depuis les faces externes de la portion centrale 6 et des deux portions latérales 9. De façon avantageuse, la cloison transversale 16 ferme la portion centrale 6 et les portions latérales 9 à proximité des bords de tête de la portion centrale 6 et des deux portions latérales 9.

Comme montré plus particulièrement sur les figures 3 et 6, le corps principal 5 comporte en outre une portion de pied 17 apte à coopérer avec une portion de tête d'au moins un élément de couverture 2 de rang n-1 de la toiture en prenant appui sur ce dernier.

Le dispositif d'étanchéité 1 comporte de plus une portion d'aération 18 qui est tubulaire et qui fait saillie de la face externe de la portion centrale 6. Ainsi, les cloisons longitudinales 7 s'étendent de part et d'autre de la portion d'aération 18. De façon avantageuse, la portion d'aération 18 présente une hauteur supérieure à 2,5 fois l'épaisseur des éléments de couverture 2, et ce de manière à dépasser des éléments de couverture 2 de rang n+1.

Selon le premier mode de réalisation de l'invention, la portion d'aération 18 est située dans la moitié aval de la portion centrale 6, et consiste en un bulbe se présentant sous la forme d'un tube tronconique. Ainsi, la portion d'aération 18 présente une forme globalement tronconique, et présente une section transversale qui est circulaire. Cependant, selon une variante de réalisation de l'invention, la portion d'aération 18 pourrait présenter une section ovale ou encore polygonale, telle que carrée ou rectangulaire, et par exemple présenter une forme globalement pyramidale.

De façon avantageuse, le corps principal 5 et la portion d'aération 18 sont monobloc. En d'autres termes, la portion d'aération 18 vient avantageusement de matière avec le corps principal 5.

La portion d'aération 18 est plus particulièrement configurée pour loger au moins en partie un conduit de ventilation. De façon avantageuse, la portion d'aération 18 comprend une ouverture d'extrémité inférieure 18.1 qui débouche dans la face interne de ladite portion centrale 6 et qui est destinée à laisser passer le conduit de ventilation, et une ouverture d'extrémité supérieure 18.2 configurée pour permettre l'évacuation, vers l'extérieur de la couverture, du flux d'air provenant du conduit de ventilation.

La portion d'aération 18 est également configurée recevoir et supporter une lanterne d'aération 19 (voir la figure 8). De façon connue, la lanterne d'aération 19 comporte une base configurée pour s'ajuster sur la portion d'extrémité supérieure de la portion d'aération 18, une paroi périphérique pourvue d'ouvertures d'évacuation d'air, et un capot supérieur, par exemple bombé, configuré pour éviter des entrées d'eau de pluie dans les ouvertures d'évacuation d'air.

Le dispositif d'étanchéité 1 comporte en outre une extension de pied souple 21 prolongeant la portion de pied 17. L'extension de pied souple 21 est solidaire d'un bord de pied de la portion de pied 17, et est destinée à être marouflée sur le bord de tête d'au moins un élément de couverture 2 du rang n-1. L'extension de pied souple 21 peut s'étendre, de manière continue ou discontinue, sur tout ou partie du bord de pied de la portion de pied 17, et peut présenter par exemple une largeur L comprise entre 30 et 120 mm.

Selon un mode de réalisation de l'invention, l'extension de pied souple 21 comprend sur sa face interne une couche adhésive, par exemple réalisée en butyle, afin de permettre le collage de l'extension de pied souple 21 sur la face externe du bord de tête de l'élément de couverture 2 du rang n-1 et d'assurer une liaison étanche entre le dispositif d'étanchéité 1 et ledit élément de couverture 2 (même si les éléments de couverture 2 comportent des imperfections ou des détails de forme créant des discontinuités). Selon une variante de réalisation de l'invention, l'extension de pied souple 21 pourrait cependant consister en une bande de plomb ou une bande d'aluminium gaufré.

Comme montré sur les figures 5 et 7, les deux éléments de couverture 2 de rang n disposés de part et d'autre du dispositif d'étanchéité 1 sont chacun découpés de manière à pourvoir contourner la portion d'aération 18 du dispositif d'étanchéité 1. Plus précisément, chacune des éléments de couverture 2 de rang n précité est découpé de manière à présenter une encoche s'étendant depuis un bord de tête de l'élément de couverture 2 respectif et depuis un bord latéral de l'élément de couverture 2 respectif. Les deux encoches sont plus particulièrement réalisées de manière à préserver les bords de pied des deux éléments de couverture 2 précités et à préserver également au moins en partie les moyens d'emboîtement prévus sur les deux éléments de couverture 2 et configurés pour coopérer ensemble. Après découpe, les deux éléments de couverture 2 présentent respectivement une forme globalement en L et une forme globalement en L inversé.

Lors de la pose de chacun des deux éléments de couverture 2 qui ont été découpés, le bord longitudinal de l'encoche respective est aligné avec une face externe d'une cloison longitudinale 7 respective du dispositif d'étanchéité 1. Pour garantir la stabilité des deux éléments de couverture 2 qui ont été découpés, ces derniers sont avantageusement fixés, par exemple par vissage dans la rangée de liteaux 3 de rang n, voire sur les parties d'appui latérales 13 du dispositif d'étanchéité 1.

Les éléments de couverture 2 de rang n+1 sont ensuite posés normalement, ou si nécessaire, les deux éléments de couverture 2 de rang n+1 destinés à recouvrir le dispositif d'étanchéité 1 peuvent être également encochés en miroir dans leur partie aval afin de pourvoir contourner la portion d'aération 18 du dispositif d'étanchéité 1. Au cas où ces deux éléments de couverture 2 de rang n+1 rentraient en conflit avec les cloisons longitudinales 7 du dispositif d'étanchéité 1, les cloisons longitudinales 7 pourraient être découpées à la demande (par découpe des portions sécables 8).

En cas de pluie, l'eau de pluie, s'écoulant depuis les éléments de couverture 2 de rang n+1 situés en amont du dispositif d'étanchéité 1, va tomber sur la portion centrale 6 du dispositif d'étanchéité 1 et sur les deux éléments de couverture 2 de rang n découpés et situés de part et d'autre du dispositif d'étanchéité 1. Compte tenu de la présence des deux cloisons longitudinales 7, l'eau tombant par gravité sur la portion centrale 6 du dispositif d'étanchéité 1 est guidée en direction du bord de pied de la portion centrale 6, et est évacuée sur la partie de tête des éléments de couverture 2 de rang n-1, sous la surface des deux éléments de couverture 2 de rang n découpés et situés de part et d'autre du dispositif d'étanchéité 1.

Une faible partie de cet écoulement peut pénétrer le long des faces extérieures des cloisons longitudinales 7, entre ces cloisons longitudinales 7 et les deux éléments de couverture 2 de rang n situés de part et d'autre du dispositif d'étanchéité 1. Cet écoulement est alors collecté dans les canaux d'écoulement d'eau latéraux, bloqué par les rebords latéraux 12 et va s'évacuer via les rampes d'évacuation d'eau 15 sur les éléments de couverture 2 en aval. Ainsi, la configuration du dispositif d'étanchéité 1 évite toute infiltration d'eau au niveau du dispositif d'étanchéité 1.

A des fins esthétiques, le dispositif d'étanchéité 1 peut être au moins partiellement recouvert par une partie de recouvrement 22. Comme montré sur la figure 8, la partie de recouvrement 22 est configurée pour recouvrir au moins partiellement la portion centrale 6 et les cloisons longitudinales 7 du dispositif d'étanchéité 1. A cet effet, la partie de recouvrement 22 comprend une ouverture centrale 23 destinée au passage de la portion d'aération 18.

De façon avantageuse, la partie de recouvrement 22 comporte deux rebords latéraux orientés vers le bas. Chaque rebord latéral de la partie de recouvrement 22 est configuré pour s'étendre entre la face externe d'une cloison longitudinale 7 respective du dispositif d'étanchéité 1 et l'un des éléments de couverture 2 de rang n qui a été découpé.

La figure 9 représente un dispositif d'étanchéité 1 selon un deuxième mode de réalisation de l'invention qui diffère du premier mode de réalisation essentiellement en ce qu'il comporte une extension de tête 24 configurée pour prendre appui sur une rangée de liteaux 3 de rang n.

L'extension de tête 24 peut par exemple être sensiblement plane et horizontale, et s'étendre le long de tout ou partie du bord de tête de la portion centrale 6. Selon un tel mode de réalisation de l'invention, les portions latérales 9 sont dépourvues de partie d'appui latérale.

Enfin, il est bien évident que les exemples que l'on vient de donner ne sont que des illustrations particulières en aucun cas limitatives quant aux domaines d'application de l'invention qui est définie par les revendications annexées.

## Revendications

1. Dispositif d'étanchéité (1) apte à être disposé sous une couche de petits éléments de couverture (2) formant une toiture comportant une pluralité de rangs, lesdits éléments de couverture (2) comportant chacun une face externe orientée vers le ciel et une face interne orientée vers une charpente et étant posés sur des rangées de liteaux (3) de la charpente, le dispositif d'étanchéité (1) comportant au moins :
- une portion centrale (6) qui est sensiblement plane,
- deux cloisons longitudinales (7) situées de part et d'autre de la portion centrale (6), les deux cloisons longitudinales (7) s'étendant depuis la face externe de la portion centrale (6) et délimitant latéralement la portion centrale (6),
- une portion de pied (17) apte à coopérer avec une portion de tête d'au moins un élément de couverture (2) de rang n-1 de la toiture en prenant appui sur ce dernier,
- deux portions latérales (9) disposées de part et d'autre de la portion centrale (6), chacune des portions latérales (9) étant séparée de la portion centrale (6) par l'une des cloisons longitudinales (7), chacune des portions latérales (9) comportant un rebord latéral (12) qui est orienté vers le ciel en position de montage et qui s'étend au moins en partie le long d'un bord latéral de la portion latérale (9) respective, et
- une portion d'aération (18) qui est tubulaire et qui fait saillie de la face externe de ladite portion centrale (6), la portion d'aération (18) étant configurée pour loger au moins en partie un conduit de ventilation, la portion d'aération (18) comprenant une ouverture d'extrémité inférieure qui débouche dans la face interne de ladite portion centrale (6) et qui est destinée à laisser passer le conduit de ventilation, et une ouverture d'extrémité supérieure, la portion d'aération (18) étant apte à recevoir une lanterne d'aération (19),
**caractérisé en ce que** chacune des cloisons longitudinales (7) est munie de portions sécables (8) qui sont prédécoupées verticalement, de manière à pouvoir adapter la longueur de chacune des cloisons longitudinales (7).

2. Dispositif d'étanchéité (1) selon la revendication 1, **caractérisé en ce que** les cloisons longitudinales (7) et les rebords latéraux (12) délimitent deux canaux d'écoulement d'eau latéraux (14).

3. Dispositif d'étanchéité (1) selon la revendication 2, **caractérisé en ce que** l'extrémité aval de chaque canal d'écoulement d'eau latéral (14) comporte une rampe d'évacuation d'eau (15) qui est inclinée vers le haut.

4. Dispositif d'étanchéité (1) selon la revendication 2 ou 3, **caractérisé en ce que** la portion centrale (6) est surélevée par rapport au fond de chacun des canaux d'écoulement d'eau latéraux (14).

5. Dispositif d'étanchéité (1) selon l'une quelconque des revendications 1 à **4, caractérisé en ce que** chaque portion latérale (9) comporte une partie d'appui latérale (13) configurée pour prendre appui sur un liteau (3) de rang n.

6. Dispositif d'étanchéité (1) selon l'une quelconque des revendications 1 à 5, **caractérisé en ce que** la portion d'aération (18) consiste en un bulbe se présentant sous la forme d'un tube tronconique.

7. Dispositif d'étanchéité (1) selon l'une quelconque des revendications 1 à 6, **caractérisé en ce que** chacune des deux cloisons longitudinales (7) présente une hauteur sensiblement égale à l'épaisseur des éléments de couverture (2).

8. Dispositif d'étanchéité (1) selon l'une quelconque des revendications 1 à 7, **caractérisé en ce qu'**il comporte une cloison transversale (16) s'étendant sensiblement verticalement le long des bords de tête de la portion centrale (6) et des deux portions latérales (9) et depuis les faces externes de la portion centrale (6) et des deux portions latérales (9), ladite cloison transversale (16) fermant la portion centrale (6) et les portions latérales (9) à proximité des bords de tête de la portion centrale (6) et des deux portions latérales (9).

9. Dispositif d'étanchéité (1) selon l'une quelconque des revendications 1 à 8, **caractérisé en ce qu'**il comporte une extension de pied souple (21) prolongeant la portion de pied (17), l'extension de pied souple (21) étant solidaire d'un bord de pied de la portion de pied (17) et étant destinée à être marouflée sur le bord de tête d'au moins un élément de couverture (2) du rang n-1.

10. Système d'étanchéité comprenant un dispositif d'étanchéité (1) selon l'une quelconque des revendications précédentes, et une partie de recouvrement (2) distincte du dispositif d'étanchéité (1) et configurée pour recouvrir au moins partiellement la portion centrale (6) et les cloisons longitudinales (7) du dispositif d'étanchéité (1), la partie de recouvrement (22) comprenant une ouverture centrale (23) destinée au passage de la portion d'aération (18).

## Patentansprüche

1. Abdichtvorrichtung (1), die unter einer Schicht aus kleinen Deckungselementen (2) angeordnet werden kann, die ein Dach bilden, das eine Vielzahl von Reihen umfasst, wobei die Deckungselemente (2) jeweils eine zum Himmel gerichtete Außenseite und eine zu einem Gerüst gerichtete Innenseite umfassen und auf Lattenreihen (3) des Gerüsts aufliegen, wobei die Abdichtvorrichtung (1) mindestens Folgendes umfasst:
- einen mittleren Abschnitt (6), der im Wesentlichen flach ist,
- zwei Längswände (7), die sich auf beiden Seiten des mittleren Abschnitts (6) befinden, wobei sich die beiden Längswände (7) von der Außenseite des mittleren Abschnitts (6) aus erstrecken und den mittleren Abschnitt (6) seitlich begrenzen,
- einen Fußabschnitt (17), der mit einem Kopfabschnitt von mindestens einem Deckungselement (2) der Reihe n-1 des Daches kooperieren kann, indem er sich auf diesem abstützt,
- zwei seitliche Abschnitte (9), die auf beiden Seiten des mittleren Abschnitts (6) angeordnet sind, wobei jeder der seitlichen Abschnitte (9) durch eine der Längswände (7) vom mittleren Abschnitt (6) getrennt ist, wobei jeder der seitlichen Abschnitte (9) eine Seitenkante (12) umfasst, die in Montageposition zum Himmel hin ausgerichtet ist und sich mindestens teilweise entlang eines seitlichen Randes des jeweiligen seitlichen Abschnitts (9) erstreckt, und
- einen Belüftungsabschnitt (18), der röhrenförmig ist und aus der Außenseite des mittleren Abschnitts (6) herausragt, wobei der Belüftungsabschnitt (18) so eingerichtet ist, dass er mindestens teilweise einen Belüftungskanal aufnimmt, wobei der Belüftungsabschnitt (18) eine untere Endöffnung umfasst, die in die Innenseite des mittleren Abschnitts (6) mündet und dazu bestimmt ist, den Belüftungskanal durchzulassen, und eine obere Endöffnung, wobei der Belüftungsabschnitt (18) zur Aufnahme einer Belüftungslaterne (19) geeignet ist,
**dadurch gekennzeichnet, dass** jede der Längswände (7) mit abtrennbaren Abschnitten (8) versehen ist, die vertikal vorgeschnitten sind, so dass die Länge jeder der Längswände (7) angepasst werden kann.

2. Abdichtvorrichtung (1) nach Anspruch 1, **dadurch gekennzeichnet, dass** die Längswände (7) und die Seitenkanten (12) zwei seitliche Wasserablaufkanäle (14) begrenzen.

3. Abdichtvorrichtung (1) nach Anspruch 2, **dadurch gekennzeichnet, dass** das nachgelagerte Ende jedes seitlichen Wasserablaufkanals (14) eine nach oben geneigte Wasserablauframpe (15) umfasst.

4. Abdichtvorrichtung (1) nach Anspruch 2 oder 3, **dadurch gekennzeichnet, dass** der mittlere Abschnitt (6) in Bezug auf den Boden jedes der seitlichen Wasserablaufkanäle (14) angehoben ist.

5. Abdichtvorrichtung (1) nach einem der Ansprüche 1 bis 4, **dadurch gekennzeichnet, dass** jeder seitliche Abschnitt (9) einen seitlichen Stützabschnitt (13) umfasst, der so eingerichtet ist, dass er auf einem Lattenrost (3) der Reihe n aufliegt.

6. Abdichtvorrichtung (1) nach einem der Ansprüche 1 bis 5, **dadurch gekennzeichnet, dass** der Belüftungsabschnitt (18) aus einem Bulb in Form eines konischen Rohrs besteht.

7. Abdichtvorrichtung (1) nach einem der Ansprüche 1 bis 6, **dadurch gekennzeichnet, dass** jede der beiden Längswände (7) eine Höhe aufweist, die im Wesentlichen gleich der Dicke der Deckungselemente (2) ist.

8. Abdichtvorrichtung (1) nach einem der Ansprüche 1 bis 7, **dadurch gekennzeichnet, dass** sie eine Querwand (16) umfasst, die sich im Wesentlichen vertikal entlang der Kopfkanten des mittleren Abschnitts (6) und der beiden seitlichen Abschnitte (9) und von den Außenseiten des Mittelabschnitts (6) und der beiden seitlichen Abschnitte (9) erstreckt, wobei die Querwand (16) den mittleren Abschnitt (6) und die seitlichen Abschnitte (9) verschließt in der Nähe der Kopfkanten des mittleren Abschnitts (6) und der beiden seitlichen Abschnitte (9).

9. Abdichtvorrichtung (1) nach einem der Ansprüche 1 bis 8, **dadurch gekennzeichnet, dass** sie eine flexible Fußverlängerung (21) umfasst, die den Fußabschnitt (17) verlängert, wobei die flexible Fußverlängerung (21) mit einer Fußkante des Fußabschnitts (17) verbunden ist und dazu bestimmt ist, an der Kopfkante von mindestens einem Abdeckelement (2) der Reihe n-1 abgeklebt zu werden.

10. Abdichtsystem, das eine Abdichtvorrichtung (1) nach einem der vorhergehenden Ansprüche und einen von der Abdichtvorrichtung (1) getrennten Abdeckabschnitt (2) umfasst, der so eingerichtet ist, dass er den mittleren Abschnitt (6) und die Längswände (7) der Abdichtvorrichtung (1) mindestens teilweise abdeckt, wobei der Abdeckabschnitt (22) eine zentrale Öffnung (23) umfasst, die zum Durchführen des Belüftungsabschnitts (18) bestimmt ist.

## Claims

1. A sealing device (1) capable of being disposed under a layer of small covering elements (2) forming a roof including a plurality of rows, said covering elements (2) each including an external face oriented toward the sky and an internal face oriented towards a framework and being placed on rows of battens (3) of the framework, the sealing device (1) including at least:
- a central portion (6) which is substantially planar,
- two longitudinal partitions (7) located on either side of the central portion (6), the two longitudinal partitions (7) extending from the external face of the central portion (6) and laterally delimiting the central portion (6),
- a foot portion (17) capable of cooperating with a head portion of at least one covering element (2) of row n-1 of the roof by bearing on the latter,
- two lateral portions (9) disposed on either side of the central portion (6), each of the lateral portions (9) being separated from the central portion (6) by one of the longitudinal partitions (7), each of the lateral portions (9) including a lateral rim (12) which is oriented towards the sky in the mounting position and which extends at least partly along a lateral edge of the respective lateral portion (9), and
- an aeration portion (18) which is tubular and which projects from the external face of said central portion (6), the aeration portion (18) being configured to house at least partly a ventilation duct, the aeration portion (18) comprising a lower end opening which emerges into the internal face of said central portion (6) and which is intended to allow the ventilation duct to pass through, and an upper end opening, the aeration portion (18) being capable of receiving an aeration lantern (19),
**characterized in that** each of the longitudinal partitions (7) is provided with breakable portions (8) which are pre-cut vertically, so as to be able to adapt the length of each of the longitudinal partitions (7).

2. The sealing device (1) according to claim 1, **characterized in that** the longitudinal partitions (7) and the lateral rims (12) delimit two lateral water flow channels (14).

3. The sealing device (1) according to claim 2, **characterized in that** the downstream end of each lateral water flow channel (14) includes a water discharge ramp (15) which is inclined upwards.

4. The sealing device (1) according to claim 2 or 3, **characterized in that** the central portion (6) is raised relative to the bottom of each of the lateral water flow channels (14).

5. The sealing device (1) according to any one of claims 1 to 4, **characterized in that** each lateral portion (9) includes a lateral bearing part (13) configured to bear on a batten (3) of row n.

6. The sealing device (1) according to any one of claims 1 to 5, **characterized in that** the aeration portion (18) consists of a bulb in the form of a frustoconical tube.

7. The sealing device (1) according to any one of claims 1 to 6, **characterized in that** each of the two longitudinal partitions (7) has a height substantially equal to the thickness of the covering elements (2).

8. The sealing device (1) according to any one of claims 1 to 7, **characterized in that** it includes a transverse partition (16) extending substantially vertically along the leading edges of the central portion (6) and of the two lateral portions (9) and from the external faces of the central portion (6) and of the two lateral portions (9), said transverse partition (16) closing the central portion (6) and the lateral portions (9) near the leading edges of the central portion (6) and of the two lateral portions (9).

9. The sealing device (1) according to any one of claims 1 to 8, **characterized in that** it includes a flexible foot extension (21) extending the foot portion (17), the flexible foot extension (21) being secured to a foot edge of the foot portion (17) and being intended to be mounted onto the leading edge of at least one covering element (2) of row n-1.

10. A sealing system comprising a sealing device (1) according to any one of the preceding claims, and a covering part (2) distinct from the sealing device (1) and configured to at least partially cover the central portion (6) and the longitudinal partitions (7) of the sealing device (1), the covering part (22) comprising a central opening (23) intended for the passage of the aeration portion (18).
